# EUROPÄISCHE PATENTSCHRIFT

(11) **EP 2 050 703 B1**
(45) Veröffentlichungstag und Bekanntmachung des Hinweises auf die Patenterteilung: **13.02.2019**
(21) Anmeldenummer: 08016763.8
(22) Anmeldetag: 24.09.2008
(51) Int. Cl.: B66B 11/00, B66B 5/00, B66B 17/34

(54) **Aufzuganlage für Personen und/oder Lasten mit zumindest einer Aufzugkabine**
Lift assembly for people and/or loads with at least one lift cabin
Installation d'ascenseur pour personnes et/ou charges dotée d'au moins une cabine d'ascenseur

(30) Priorität: 16.10.2007 DE 102007049737
(43) Veröffentlichungstag der Anmeldung: 22.04.2009
(62) Teilanmeldung aus: 11157755.7
(73) Patentinhaber: Inventio AG, 6052 Hergiswil (CH)
(72) Erfinder: Lienemann, Manfred, 26632 Ihlow (DE)

(56) Entgegenhaltungen:
- EP-A- 1 333 000
- EP-A- 1 710 196
- EP-A- 1 772 413
- WO-A-97/23399
- WO-A-02/051737
- WO-A-03/016192
- JP-A- 2003 306 277
- US-A1- 2002 070 080
- US-B1- 6 202 797
- US-B1- 6 471 014

## Beschreibung

Die Erfindung betrifft eine insbesondere seilmechanische Aufzuganlage für Personen und/oder Lasten zur Verbindung mehrerer Erschließungsebenen in einem Gebäude mit einem Aufzugschacht, der einen Schachtboden, eine Schachtdecke und eine mit einer Schachttür verschließbare Schachtöffnung aufweist und einen Aufzug, welcher mit einem Antrieb, einer Steuerung, einem Grundgerüst und zumindest einer Aufzugkabine ausgestattet ist, wobei die Aufzugkabine Kabinenwände, eine Kabinentür, einen Kabinenboden und eine Kabinendecke umfasst und an dem Grundgerüst angeordnet ist.

Zum vertikalen Transport von Personen und/oder Lasten in Gebäuden sind Aufzuganlagen bekannt. Die Aufzuganlagen bestehen prinzipiell aus der technischen Komponente des Aufzugs und der baulichen Komponente des Aufzugschachts. Ein Aufzug mit einem Seilzug zum vertikalen Transport von Personen und/oder Lasten zwischen verschiedenen vertikal übereinander liegenden Ebenen eines Gebäudes ist unter anderem aus der Druckschrift US 1,164,115 bekannt.

Bei modernen Aufzügen sind das Grundgerüst, also die tragende Struktur, und die eigentliche Aufzugkabine unabhängige Elemente der Aufzugvorrichtung. Das Grundgerüst ist meist in Form eines flachen Rahmens mit einer kragarmförmigen Aufnahme ausgestaltet, wobei die Aufzugkabine stehend auf dieser Aufnahme befestigt ist und das Grundgerüst in vertikaler Richtung eine größere Ausdehnung aufweist als die Aufzugkabine.

Zur Unterbringung der für den Betrieb der Aufzuganlage notwendigen Technik und als Schutzraum für Servicepersonal vorgeschrieben erstreckt sich der Aufzugschacht an seinen Enden über die Rohdecke der obersten Erschließungsebene und unter den Rohboden der untersten Erschließungsebene hinaus. Daher muss in einem Gebäude in den Geschossen ober- und unterhalb der Erschließungsebenen zusätzlicher Raum, Über- und Unterfahrt genannt, vorgesehen werden und/oder bei bestehenden Gebäuden vorhanden sein. Dabei ist die Unterfahrt zum einen notwendig, um bei der Anfahrt der untersten Erschließungsebene einen Teil des Aufzugs, beispielsweise einen Teil des Grundgerüsts, aufnehmen zu können, zum anderen dient die Unterfahrt als Schutzraum für Servicepersonal, welches sich am Schachtboden, also in dem Schacht unter dem Aufzug, aufhalten könnte. Für die Schachtdecke bestehen analog dazu Anforderungen, wodurch eine Überfahrt üblich ist.

Bei der Nachrüstung von Aufzügen in bestehenden Gebäuden ist es oft nicht oder nur unter hohem Aufwand möglich, eine Unterfahrt zu realisieren. Die DE 202005 016 050 Ui beschreibt einen Aufzug, bei dem eine Unterfahrt geringer Höhe realisierbar ist. Dies ist möglich, da die Aufzugkabine an der tragenden Struktur des Grundgerüsts hängend angeordnet ist.

Müssen bei einem außerregelmäßigen Halt des Aufzugs, insbesondere zwischen zwei Erschließungsebenen, Personen aus der Aufzugkabine aussteigen, so besteht die Gefahr, dass diese Personen durch die geöffnete Schachttür in den Schacht stürzen und sich verletzen. Zur Vermeidung ist üblicherweise an der Unterseite der Aufzugkabine eine feststehende Verkleidung, eine sogenannte Schürze vorgesehen, welche die Schachtöffnung unterhalb der Aufzugkabine verschließt. Beim Anfahren der untersten Ebene taucht die Schürze in die ausreichend dimensionierte Unterfahrt ein.

Eine Aufzuganlage muss aufgrund der räumlichen Zwänge üblicherweise frühzeitig in der Planung eines Gebäudes berücksichtigt werden. Umso schwieriger ist der nachträgliche Einbau einer Aufzuganlage in ein bestehendes Gebäude, insbesondere wenn die Aufzuganlage nicht alle Geschosse eines Gebäudes erschließen soll. Aus der EP 1 333 000 A1 ist ein Aufzug bekannt, welcher einen Antrieb aufweist, der seitlich im Liftschacht untergebracht ist und es ermöglichst, dass die Liftkabine an ihm vorbeifahrbar ist sodass die Liftschachtkopfhöhe wesentlich reduziert ist. Dieser Lift benötigt aber immer noch einen Liftschacht welcher sich von der untersten Position der Liftkabine weiter nach unten erstreckt, weil die Liftkabine auf einem L-förmigen Gerüst aufgebaut ist und unter diesem Gerüst zwei Umlenkrollen angeordnet sind, welche das Gerüst und die Liftkabine letztlich tragen, wie das besonders aus Figur 2 hervorgeht. Ausserdem ist die Liftkabine am Gerüst gegen unten abgestrebt, was ebenfalls eine gewisse Schachttiefe ab der untersten zu bedienenden Geschossebene unvermeidlich macht. Für die US 2002/0070080 gilt das Gleiche. Auch hier sind Umlenkrollen unterhalb der Liftkabine angeordnet, wie in [0018] beschrieben und wie aus den Figuren 1 und 2 ersichtlich, und diese Umlenkrollen verunmöglichen es, dass der Liftschacht die unterste zu bedienende Geschossebene nicht unterschreitet. Diese Unterschreitung ist bei beiden Konstruktionen zwingend und muss als Nachteil in Kauf genommen werden.

Der Erfindung liegt die Aufgabe zugrunde, eine Möglichkeit zu schaffen, eine Aufzuganlage derart auszuführen, dass diese flexibel in einem bestehenden Gebäude nachrüstbar oder in einem neu zu errichtenden Gebäude individuell planbar ist. Die lichte vertikale Erstreckung der Aufzuganlage zwischen dem Schachtboden und der Schachtdecke soll dabei gleich oder sogar geringer als der Abstand zwischen der Rohdecke der obersten Erschließungsebene und dem Rohboden der untersten Erschließungsebene ausgeführt werden können.

Diese Aufgabe wird erfindungsgemäß mit einer Vorrichtung gemäß den Merkmalen des Anspruchs 1 gelöst. Die weitere Ausgestaltung der Erfindung ist den Unteransprüchen zu entnehmen.

Erfindungsgemäß ist also eine Aufzuganlage vorgesehen, bei der die lichte vertikale Erstreckung der Aufzuganlage zwischen dem Schachtboden und der Schachtdecke geringer und/oder gleich dem Abstand zwischen einer Rohdecke der obersten Erschließungsebene und einem Rohboden der untersten Erschließungsebene ist. Hierdurch ist es möglich, die Aufzuganlage flexibel in einem bestehenden Gebäude zu errichteten oder mit der Planung der Aufzuganlage bei einem Neubau zu einem wesentlich späteren Zeitpunkt, insbesondere nach Fertigstellung des Rohbaus, zu beginnen.

Vorteilhaft ist es, dass die Aufzugkabine von drei Seiten durch Schachtöffnungen betretbar ist. Hierdurch ist es möglich, die Aufzuganlage auch in Gebäuden mit unregelmäßigen Grundrissen oder komplizierten Geometrien zu betreiben.

Damit sich die Aufzugkabine in dem Aufzugschacht nicht pendelnd bewegt oder gar die Wände des Aufzugschachts in ungewollter Weise berührt, ist die Aufzugkabine mittels vertikal im Aufzugschacht angeordneten Fahrschienen geführt. Das Grundgerüst ist über einen Seilzug mit dem Antrieb verbunden, wobei der Seilzug an einer Umlenkrolle anliegt. Bei seilmechanischen Aufzügen ist an einem ersten Ende des Seilzugs das Grundgerüst befestigt und an dem anderen Ende des Seilzugs ein Gegengewicht befestigt. Die Umlenkrolle ist ein Element des Antriebs. Günstig ist es, dass der Antrieb auf den Fahrschienen seitlich eines Bewegungsraumes der Aufzugkabine angeordnet ist. Hierdurch ist es möglich, dass der Antrieb nicht in den Bewegungsraum der Aufzugkabine hineinragt.

Günstig ist es, dass bei einem Halt der Aufzugkabine in der obersten Erschließungsebene die Kabinendecke niveaugleich oder oberhalb des Antriebs positioniert ist. Hierdurch ist es möglich, dass die Schachtdecke niedriger oder niveaugleich zu der Rohdecke der obersten Erschließungsebene angeordnet ist.

Vorteilhaft ist weiterhin, dass der Seilzug im Umfeld des Kabinenbodens mit dem Grundgerüst verbunden ist, wobei das Umfeld vom Kabinenboden ausgehend das erste Drittel der vertikalen Erstreckung der Aufzugkabine umfasst. Hierdurch ist es möglich, dass der Antrieb derart im Aufzugschacht positionierbar ist, dass bei einem Halt der Aufzugkabine in der obersten Erschließungsebene die Kabinendecke oberhalb oder im Bereich des Antriebs positioniert ist.

Günstig ist es, dass das Grundgerüst einen Kragarm im Bereich der Kabinendecke aufweist, an dem eine Zugstange mit einem ersten Ende befestigt ist, wobei an einem zweiten Ende der Zugstange eine Auflage vorgesehen ist. Hierdurch ist es möglich, dass die Lasten des Kabinenbodens und/oder der Aufzugkabine über die Auflage abgetragen werden. Da auch das Grundgerüst eine Auflage aufweist, ist der Kabinenboden zumindest zweiseitig gelagert. Hierdurch ist es möglich, dass der Kabinenboden eine geringe Bauhöhe aufweist.

Ein elektrisches oder manuelles Öffnen der Kabinentür und der Schachttür ist üblicherweise möglich, wenn sich der Kabinenboden im Bereich von zirka 150 mm ober- oder unterhalb vom Geschossniveau befindet. Damit ist es möglich, während eines Niveauausgleichs zwischen Kabinenboden und Erschließungsebene den Öffnungsvorgang von Kabinentür und Schachttür bereits zu beginnen und so die Aufenthaltszeit der Aufzugkabine in einer Erschließungsebene zu verkürzen. Günstig ist es, dass mittels einer Zusatz-Türverriegelung ein Öffnen der Kabinentür und der Schachttür ausschließlich bei einer Aufwärtsfahrt, einer Bewegung der Aufzugkabine in Richtung Schachtdecke, möglich ist. Hierdurch ist es möglich, dass die Schürze nicht ständig parallel zur Schachttür positioniert sein muss.

Günstig ist auch, dass am Kabinenboden zumindest eine Schürze beweglich, insbesondere schwenk-, falt- und/oder klappbar, angeordnet ist. Hierdurch ist es möglich, dass die Schürze bei einer Störung der Aufzugvorrichtung aus einer Halteeinrichtung gelöst wird und aufgrund der Schwerkraft der Schürze oder mithilfe eines beispielsweise elektrischen Antriebs in eine Position, die im Wesentlichen parallel zur Kabinentür ist, bewegt wird. Durch die bewegliche Schürze kann, im Gegensatz zu einer starren Schürze, auf eine Unterfahrt unterhalb der untersten Erschließungsebene weitestgehend verzichtet werden. Dadurch reduzieren sich die Baukosten für den Einbau oder die Nachrüstung eines Aufzugs.

Eine Notbefreiung der eingeschlossenen Fahrgäste kann nur durch eingewiesenes Personal erfolgen. So ist sichergestellt, dass vor dem Öffnen der Kabinentür die Schürze parallel zur Schachttür positioniert ist. Hierdurch ist es möglich, einen Absturz der zu bergen der Fahrgäste in den Aufzugschacht zu vermeiden. Als weitere Sicherheitsmaßnahme ist die Steuerung mit dem Auslösen der Schürze abgeschaltet.

Günstig ist es, dass die Schürze parallel zum Kabinenboden zumindest mittelbar an diesem anlegbar ist. Hierdurch ist es möglich, dass für die Schürze, die im Regelbetrieb mit der Halteeinrichtung in waagerechter Ausrichtung zum Kabinenboden arretiert ist und so stets in waagerechter Ausrichtung eng am Kabinenboden anliegt, kein großer Bauraum unterhalb der untersten Er schließungsebene benötigt wird.

Günstig ist es, dass die Schürze einteilig oder mehrteilig ist. Hierdurch ist es möglich, auch bei Aufzügen mit kleiner Grundfläche bei der Notbefreiung eine große vertikale Schachtöffnung zu überdecken.

Im Zusammenwirken mit der Zusatz-Türverriegelung, welche die Kabinen- und Schachttür erst öffnet, wenn die Niveaudifferenz zwischen Kabinenboden und dem Geschoss kleiner als 25 mm ist, ist es vorteilhaft, dass ein Schutzstreifen feststehend am Kabinenboden angeordnet ist. Hierdurch ist es möglich, zu verhindern, dass eine auf den Aufzug wartende Person ihre Füße durch die während des Niveauausgleichs öffnende Schachttür bewegt und diese dann zwischen der Aufzugkabine und der Geschossdecke einklemmt.

Günstig ist es, dass der Schutzstreifen und die Schürze sich über die gesamte Breite der Schachtöff nung erstrecken und aus einem festen Material ausgeführt sind. Durch diese Ausbildung ist einerseits sichergestellt, dass die Schürze eine sich ergebende Öffnung des Schachts in der gesamten Breite des Schachts ab deckt. Durch die Ausführung in einem festen Material wird im Einsatzfall ein Nachgeben des Schutzstreifens und/oder der Schürze vermieden.

Günstig ist es, dass der Schutzstreifen einen abgewinkelten Bereich aufweist, der zu einer von der Schachtöffnung abgewandten Seite des Schutzstreifens orientiert ist. Hierdurch ist es möglich, die Quetschgefahr für die Füße zu verringern.

Besonders vorteilhaft ist es, dass die Schürze mittels einer insbesondere seitlich der Schürze positionierten Schiene führbar ist. Hierdurch ist es möglich, eine ein- oder mehrteilige Schürze derart auszuführen, dass diese keiner gesonderten Auslösung bedarf, sondern sich stets in einer Einsatzposition befindet. Dabei ist es möglich, die Schürze bei der Annäherung des Aufzugs an den Schachtboden aus einer im Wesentlichen vertikalen Position in eine raumsparende, insbesondere horizontale Position mittels der Schiene zu bewegen. Bewegt sich die Aufzugkabine wieder nach oben, bewegt sich die Schürze zurück in die Einsatzposition.

Dabei ist es günstig, dass der Schutzstreifen auf einer der Schachtöffnung zugewandten Seite zwischen Schürze und Schachtöffnung angeordnet ist Hier durch ist es möglich, den Schutzstreifen möglichst dicht an der Schachtöffnung anzuordnen, wodurch die Effektivität des Schutzstreifens, die Quetschgefahr für die Füße zu verringern, verbessert wird.

Zum Schutz der Fahrgäste ist es weiterhin vorteilhaft, Vorrichtungen zur Gefährdungsverhinderung vorzusehen. Besonders günstig ist es, dass die Kabinentür eine Zusatzsicherung aufweist. Hierdurch ist es möglich, dass die Kabinentür bei einem Halt der Aufzugkabine zwischen den Geschossen nicht aus dem Inneren der Aufzugkabine zu öffnen ist. Eingeschlossene Personen können die Tür nicht selbstständig öffnen, wodurch die Absturzgefahr unterbunden wird.

Um bei Wartungsarbeiten die Verletzung von Servicepersonal im Aufzugschacht zu vermeiden, ist es günstig, dass Aufsetzelemente auf der Kabinendecke und im Bereich des Schachtbodens vorgesehen sind. Hierdurch ist es möglich, dass die Aufzugkabine nicht bis zur Schachtdecke und/oder zum Schachtboden bewegt werden kann, wenn die Aufsetzelemente in Funktionsstellung gebracht worden sind. Besonders günstig ist es, dass die Aufsetzelemente als Stützen von einer Wand des Aufzugschachts ausklappbar sind. Hierdurch ist es möglich, diese im Regelbetrieb des Aufzugs außerhalb des den Aufzugschacht abschließenden Schachtbodens aufzubewahren, wodurch das erforderliche Raumvolumen zwischen dem Schachtboden und der Aufzugkabine geringer als üblich ausfallen kann.

Vorteilhaft ist es, dass mittels der Steuerung der Betrieb der Aufzuganlage in einem Regelfahrbetrieb, einer Inspektionsfahrt und einem Notbetrieb möglich ist. Hierdurch ist es möglich, die Aufzuganlage in unterschiedlichen Betriebszuständen zu betreiben.

Zum Schutz des Servicepersonals ist es weiterhin vorteilhaft, Vorrichtungen zur Gefährdungsverhinderung vorzusehen. Besonders günstig ist es, dass der Schachtboden nur durch die untere Schachtöffnung betretbar ist. Günstig ist es weiterhin, dass eine Notentriegelung der Schachttür der unteren Schachtöffnung sensorisch überwacht ist. Hierdurch ist es möglich, dass die Steuerung des Aufzugs beim Betreten des Schachtbodens für den Regelfahrbetrieb abgeschaltet ist.

Besonders günstig ist es, dass bei einer Abwärtsfahrt, einer Bewegung der Aufzugkabine in Richtung Schachtboden, während der Notentriegelung der Schachttür der unteren Schachtöffnung die Abwärtsfahrt von einer Fangvorrichtung des Aufzugs unterbrochen ist. Hierdurch ist es möglich, bei Wartungsarbeiten am Boden des Aufzugschachts eine Abwärtsfahrt des Aufzugs in jedem Fall auszuschließen.

Die Steuerung des Aufzugs ist bei Wartungsarbeiten mittels eines Not-Aus-Tasters abschaltbar. Besonders günstig ist es, dass bei der Notentriegelung der Schachttür der unteren Schachtöffnung das Servicepersonal mittels einer optischen und/oder akustischen Signalisierung an das Aufrichten und/oder Ausklappen der Aufsetzelemente erinnerbar ist. Dabei können Aufsetzelemente eingesetzt werden, bei denen die Steuerung durch das Aufrichten und/oder Ausklappen der Aufsetzelemente für den Regelfahrbetrieb abschaltbar ist.

Um Verletzungen des zu Wartungsarbeiten auf der Kabinendecke mitfahrenden Servicepersonals zu vermeiden, ist die Steuerung des Antriebs von Sicherheitsmitteln beeinflussbar. Besonders günstig ist es, dass die Kabinendecke nur durch sensorisch überwachte Schachtöffnungen zugänglich ist. Hierdurch ist es möglich, beim Öffnen einer der die Schachtöffnungen verschließenden Schachttüren die Steuerung auf den Betriebszustand "Inspektionsfahrt umzustellen, wo durch der Betrieb des Aufzugs durch Innen- und Außenkommandos gesperrt ist.

Günstig ist es, dass mittels eines Not-Aus-Tasters die Steuerung für den Regelfahrbetrieb abschaltbar ist. Hierdurch ist es möglich, während der Wartungsarbeiten eine ungewollte Fahrt des Aufzugs zu verhindern.

Günstig ist es weiterhin, dass mit dem Aufrichten und/oder Ausklappen der Aufsetzelemente auf der Kabinendecke die Inspektionsfahrt möglich ist. Hier durch ist es möglich, dass für die Person auf der Aufzugskabine stets ein ausreichender Schutzraum vorhanden ist Grundsätzlich ist der Fahrweg einer Inspektionsfahrt mittels einer Sicherheitsschaltung zirka 2000 mm vor dem theoretischen Kontakt der Aufzugkabine mit der Schachtdecke beendet, wobei bei einem Versagen der Steuerung der Inspektionsfahrt mittels eines zweiten Sicherheitsschalters die Inspektionsfahrt abschaltbar ist. Weiterhin ist es durch diese technischen Schutzvorrichtungen möglich, die Schachtdecke in einem Niveau mit der Rohdecke der oberen Erschließungsebene zu realisieren. Dies ist besonders beim nachträglichen Einbau, beispielsweise in denkmalgeschützten Gebäuden, vorteilhaft, da ein Raum oberhalb der oberen Erschließungsebene nicht benötigt wird.

Besonders günstig ist es, dass eine Person beim Betreten der Kabinendecke mittels einer optischen und/oder akustischen Signalisierung an das Aufrichten und/oder Ausklappen der Aufsetzelemente erinnerbar ist. Ob bei Wartungsarbeiten am Schachtboden oder bei Inspektionsfahrten auf der Kabinendecke, vorteilhaft ist es, dass nach Rückstellung aller Sicherheitsschalter und dem Schließen der Schachttüren die Steuerung für den Regelfahrbetrieb abgeschaltet ist. Hierdurch ist eine ungewollte Wiederaufnahme des Regelfahrbetriebs durch das Servicepersonal oder durch Dritte vermeidbar.

Außerdem ist es vorteilhaft, dass nach Betätigung eines Schalters in einem Schaltschrank der Aufzuganlage die Steuerung auf Regelfahrbetrieb zurückgesetzt ist. Hierdurch ist es möglich, dass das Servicepersonal den Regelfahrbetrieb des Aufzugs erst wieder einleiten kann, wenn alle Sicherheitsmaßnahmen aufgehoben wurden.

Die Erfindung lässt verschiedene Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Schnitt durch ein Gebäude mit einer Aufzuganlage;
- Fig. 2: eine geschnittene und vergrößerte Darstellung eines Abschnitts der in Figur 1 gezeigten Aufzuganlage in der obersten Erschließungsebene;
- Fig. 3: eine geschnittene und vergrößerte Darstellung eines Abschnitts der in Figur 1 gezeigten Aufzuganlage in einer beliebigen Erschließungsebene;
- Fig. 4: eine geschnittene und vergrößerte Darstellung eines Abschnitts der in Figur 1 gezeigten Aufzuganlage in der untersten Erschließungsebene;
- Fig. 5: eine geschnittene und vergrößerte Darstellung eines in Figur 4 gezeigten Aufsetzelements in Ruhestellung;
- Fig. 6: eine geschnittene und vergrößerte Darstellung eines in Figur 4 gezeigten Aufsetzelements in Funktionsstellung.

Figur 1 zeigt einen Schnitt durch ein Gebäude 3 mit einer Aufzuganlage 1. Die Aufzuganlage 1 besteht aus einem Aufzugschacht 4 und einem Aufzug 9. Die Elemente des Aufzugs 9 sind eine Aufzugkabine 13, die an einem Grundgerüst 12 befestigt ist, wobei das Grundgerüst 12 über einen Seilzug 21 mit einem Antrieb 10 verbunden ist. Zum Betrieb der Aufzuganlage 1 ist der Aufzug 9 weiterhin mit einer Steuerung 11 ausgestattet, mittels welcher eine Aufwärtsfahrt28 und eine Abwärtsfahrt 27 der Aufzugkabine 13 in verschiedenen Betriebszuständen möglich ist. Das Grundgerüst 12 des Aufzugs 9 wird an einer Fahrschiene 20 geführt, auf welcher der Antrieb positioniert ist. Die Aufzuganlage 1 ist in einem Gebäude 3 eingebaut. Die Aufzuganlage 1 erstreckt sich dabei nur über drei Erschließungsebenen 2 der fünf Geschosse des Gebäudes 3. Die vertikale Erstreckung der Aufzuganlage 1 wird begrenzt von dem Schachtboden 5 und der Schachtdecke 6. Diese vertikale Erstreckung zwischen dem Schachtboden 5 und der Schachtdecke 6 ist geringer und/oder gleich dem Abstand zwischen einer Rohdecke 18 der obersten Erschliel3ungsebene und einem Rohboden 19 der untersten Erschließungsebene 2. Eine solche Aufzuganlage 1 kann flexibel in einem bestehenden Gebäude 3 errichtet werden, da nur die Decken und Böden zwischen der obersten Erschließungsebene 2 und der untersten Erschliel3ungsebene 2 durchbrochen werden müssen. Die Geschosse obere und unterhalb der Erschließungsebenen 2 bleiben von der Aufzuganlage 1 unbeeinflusst. Die Rohdecke 18 der obersten Erschließungsebene 2 und der Rohboden 19 der untersten Erschließungsebene2 müssen für den Einbau und den Betrieb der Aufzuganlage 1 nicht durchbrochen werden. Die Erschließungsebenen 2 sind mit dem Aufzugschacht 4 durch Schachtöffnungen 8 verbunden, welche mittels Schachttüren 7 verschließbar sind.

Die Figuren 2,3 und 4 zeigen eine geschnittene und vergrößerte Darstellung der in Figur 1 gezeigten Aufzuganlage 1. Dabei ist ein Kabinenboden 16 der Aufzugkabine 13 in demselben Niveau wie die Oberkante eines Fußbodenaufbaus 32 in der Erschließungsebene 2. Der Fußbodenaufbau 32 umfasst alle Aufbauten, die auf dem Rohboden 19 aufgetragen sind, beispielsweise Fußbodenheizung, Estrich, Hohlböden mit Leitungstechnik und Bodenbelag. Der Raumabschluss der Aufzugkabine 13 wird mittels zumindest einer Kabinenwand 14, dem Kabinenboden 16 und der Kabinendecke 17 erreicht. Der Kabinenboden ist aus Holz oder einem Verbundmaterial, insbesondere Alucobond-Platte, gefertigt und weist eine Materialstärke von zirka 20 mm auf. Von der Erschließungsebene 2 ist die Aufzugkabine durch die Schachtöffnung 8 zugänglich. Die Aufzugkabine 13 ist von zu mindest einer Auflage 26, die über eine Zugstange 25 mit einem Kragarm 24 des Grundgerüsts 12 verbunden ist, gehalten. Das Grundgerüst 12 ist über einen Seilzug 21 mit dem Antrieb 10 verbunden und wird in dem Aufzugschacht 4 mittels einer Fahrschiene 20 geführt. Der Antrieb 10 ist auf der Fahrschiene 20, jedoch unter der Rohdecke 18 der Erschließungsebene 2 positioniert. Der Seilzug 21 ist an dem Grundgerüst 12 in einem Umfeld des Kabinenbodens 16 befestigt. Das Umfeld umfasst vom Kabinenboden 16 ausgehend das erste Drfttel der vertikalen Erstreckung der Aufzugkabine 13. Bei einer Störung der Aufzugvorrichtung 1 könnte die Aufzugkabine 13 zwischen zwei Erschließungsebenen 2 feststehen. Werden in der Aufzugkabine 13 eingeschlossene Personen befreit, besteht die Gefahr, dass diese bei geöffneter Schachttür 7 unterhalb der Aufzugkabine 13 durch die Schachtöffnung 8 gleiten und in den Aufzugschacht 4 stürzen. Um einen solchen Absturz zu verhindern, ist es möglich, eine am Kabinenboden 16 beweglich angeordnete Schürze 29 aus einer Halteeinrichtung zu lösen und in eine Position, die im Wesentlichen parallel zur Kabinentür 15 ist, zu bewegen. Die Kabinentür 15 und die Schachttür 7 werden üblicherweise erst geöffnet, wenn die Niveaudifferenz zwischen Kabinenboden 16 und der Oberkante des Fußbodenaufbaus 32 der Erschließungsebene 2 kleiner als 25 mm ist. Um zu verhindern, dass eine auf die Fahrt mit dem Aufzug 9 wartende Person ihre Füße durch die während des Niveauausgleichs öffnende Schachttür 7 bewegt und den Fuß dann zwischen der Aufzugkabine 13 und dem Fußbodenaufbau 32 ein klemmt, ist ein feststehender Schutzstreifen 30 am Kabinenboden 16 angeordnet.

Figur 2 zeigt eine geschnittene und vergrößerte Darstellung eines Abschnitts denn Figur 1 gezeigten Aufzuganlage 1 mit einem Aufzugschacht 4 und einem Aufzug 9, wobei die Aufzugkabine 13 unterhalb der Schachtdecke 6 in der obersten Erschließungsebene 2 positioniert ist. Figur 2 zeigt weiterhin, dass die Schachtöffnung 8 mittels der in einer Türführung 35 bewegten Schachttür 7 schließbar ist. Im Bereich der Schachttür 7 ist in der Aufzugkabine 13 eine Kabinentür 15 mit einem Kabinentürantrieb 36 angeordnet.

Figur 3 zeigt eine geschnittene und vergrößerte Darstellung eines Abschnitts der in Figur 1 gezeigten Aufzuganlage 1, wobei die Aufzugkabine 13 in dem Aufzugschacht4 im Bereich einerbeliebigen Erschließungsebene 2 positioniert ist. Die Figur 2 zeigt einen seilmechanischen Aufzug 9. Beim seilmechanischen Aufzug 9 wird der Seilzug 21, der an einem Ende über das Grundgerüst 12 die Aufzugkabine 13 und am anderen Ende ein Ge gengewicht 33 trägt, über eine Treibscheibe des Antriebs 10 geführt. Der Seilzug 21 ist nicht an der Treibscheibe befestigt, sondern wird durch die Reibung gehalten und bewegt. Der Schutzstreifen 30 weist einen zu einer von der Schachtöffnung 8 abgewandten Seite des Schutzstreifens 30 orientierten abgewinkelten Bereich 31 auf, der es ermöglicht, die Quetschgefahr für die Füße zu verringern. Ein Aufsetzen des Grundgerüsts 12 auf dem in den Figuren 1 und 4 dargestellten Schachtboden 5 wird durch einen Puffer 34 gedämpft.

Figur4 zeigt eine geschnittene und vergrößerte Darstellung eines Abschnitts der in Figur 1 gezeigten Aufzuganlage 1, wobei die Aufzugkabine 13 in dem Aufzugschacht4 im Bereich der untersten Erschließungsebene 2 positioniert ist. Durch die bewegliche Schürze 29 kann, im Gegensatz zu einer starren Schürze, auf eine Unterfahrt verzichtet werden. Der Rohboden 18 der untersten Erschließungsebene 2 muss nicht durchbrochen werden und das Geschoss unterhalb der untersten Erschließungsebene 2 bleibt unbeeinflusst. Der in Figur 4 dargestellte Rohboden 18 weist lediglich eine Ausnehmung auf. Um bei Wartungsarbeiten die Verletzung von Servicepersonal im Aufzugschacht 4 zu vermeiden, sind Aufsetzelemente 22 im Bereich des Schachtbodens 5 vorgesehen. Die Aufzugkabine 13 kann beim Einsatz der Aufsetzelemente 22 nicht bis zum Schachtboden 5 bewegt werden.

Die Figuren 5 und 6 zeigen eine geschnittene und vergrößerte Darstellung eines in Figur 4 gezeigten Aufsetzelements 22. Das im Bereich des Schachtbodens 5 angeordnete Aufsetzelement 22 ist als eine Art Stütze von einer Wand des Aufzugschachts 4 aus klappbar. Im Regelbetrieb des Aufzugs 9 liegt das Aufsetzelement 22 an der Wand des Aufzugschachts 4 an. Wird das Aufsetzelement 22 in Funktionsstellung gebracht, kann die Aufzugkabine 13 nicht bis zum Schachtboden 5 bewegt werden.

## Patentansprüche

1. Aufzuganlage für Personen und/oder Lasten zur Verbindung mehrerer Erschließungsebenen (2) in einem Gebäude, mit einem Aufzugschacht (4), der einen Schachtboden (5), eine Schachtdecke (6) und eine mit einer Schachttür (7) verschließbare Schachtöffnung aufweist und einem Aufzug, welcher mit einem Antrieb (10), einer Steuerung, einem Grundgerüst (12) und zumindest einer Aufzugkabine (13) ausgestattet ist, wobei die Aufzugkabine (13) Kabinenwände (14), eine Kabinentür (15), einen Kabinenboden (16) und eine Kabinendecke (17) umfasst und an dem Grundgerüst (12) angeordnet ist,
***dadurch gekennzeichnet, dass***
die lichte vertikale Erstreckung der Aufzugsanlage (1) zwischen dem Schachtboden (5) und der Schachtdecke (6) geringer und/oder gleich dem Abstand zwischen einer Rohdecke (18) der obersten Erschliessungsebene (2) und einem Rohboden (19) der untersten Erschliessungsebene (2) ist, und dass das Grundgerüst (12) einen Kragarm (24) im Bereich der Kabinendecke (17) aufweist, an dessen Endbereich eine Zugstange (25) mit einem ersten Ende vertikal befestigt ist, wobei an einem zweiten, unteren Ende der Zugstange (25) eine Auflage (26) zur Aufnahme des Kabinenbodens (16) vorgesehen ist, sodass die Aufzugkabine (13) an diesem Ende der Zugstange (25) hängend am Kragarm (24) befestigt ist, während sie auf der Seite des Grundgerüstes (12) stehend auf diesem ruht, und dass das Grundgerüst mittels vertikal im Aufzugsschacht (4) angeordneten Fahrschienen (20) an denselben geführt ist.

2. Aufzuganlage für Personen und/oder Lasten zur Verbindung mehrerer Erschließungsebenen (2) in einem Gebäude nach Anspruch 1, **dadurch gekennzeichnet, dass** die Fahrschienen (20) an einer einzigen Seitenwand des Aufzugsschachtes (4) angeordnet sind, sodass die Aufzugskabine (13) von bis zu drei Seiten durch Schachtöffnungen (8) betretbar ist, und dass das Grundgerüst (12) über einen Seilzug (21) mit dem Antrieb (10) verbunden ist, welcher auf den Fahrschienen (20) seitlich der Aufzugkabine (13) und unter der Rohdecke (18) angeordnet ist, sodass bei einem Halt der Aufzugkabine (13) in der obersten Erschließungsebene (2) die Kabinendecke (17) niveaugleich oder oberhalb des Antriebs (10) positioniert ist, wodurch die lichte vertikale Erstreckung er Aufzuganlage (1) zwischen dem Schachtboden (5) und der Schachtdecke (6) geringer oder gleich dem Abstand zwischen der Rohdecke (18) der obersten Erschließungsebene (2) und dem Rohboden (19) der untersten Erschließungsebene (2) ausführbar ist, und dass Aufsetzelemente (22) sowohl auf der Kabinendecke und wie auch im Bereich des Schachtbodens angeordnet sind, sodass die Aufzugkabine (13) weder bis zur Schachtdecke noch zum Schachtboden bewegbar ist, wenn diese Aufsetzelemente (22) in Funktionsstellung sind, sodass zu jeder Zeit ein Schutzraum für Servicepersonal wie vorgeschrieben geschaffen ist, indem durch das Aufrichten und oder Ausklappen des Aufsetzelements (22) die Steuerung (11) für den Regelfahrbetrieb abschaltbar ist und einzig noch eine Inspektionsfahrt möglich ist.

3. Aufzuganlage für Personen und/oder Lasten zur Verbindung mehrerer Erschließungsebenen (2) in einem Gebäude nach einem der vorangehenden Ansprüche,
***dadurch gekennzeichnet,***
**dass** Aufsetzelemente als Stützen von einer Wand des Aufzugschachts ausklappbar sind, die im Regelbetrieb des Aufzugs außerhalb des den Aufzugschacht abschließenden Schachtbodens aufbewahrt sind, wodurch das erforderliche Raumvolumen zwischen dem Schachtboden und der Aufzugkabine minimiert ist.

4. Aufzuganlage für Personen und/oder Lasten zur Verbindung mehrerer Erschließungsebenen (2) in einem Gebäude nach einem der vorangehenden Ansprüche,
***dadurch gekennzeichnet,***
**dass** die Steuerung des Aufzugs ist bei Wartungsarbeiten mittels eines Not-Aus-Tasters abschaltbar ist, sodass bei der Notentriegelung der Schachttür der unteren Schachtöffnung das Servicepersonal mittels einer optischen und/oder akustischen Signalisierung an das Aufrichten und/oder Ausklappen der Aufsetzelemente erinnerbar ist. Dabei können Aufsetzelemente eingesetzt werden, bei denen die Steuerung durch das Aufrichten und/oder Ausklappen der Aufsetzelemente für den Regelfahrbetrieb abschaltbar ist.

5. Aufzuganlage für Personen und/oder Lasten zur Verbindung mehrerer Erschließungsebenen (2) in einem Gebäude nach einem der vorangehenden Ansprüche,
***dadurch gekennzeichnet,***
**dass** zur Vermeidung von Verletzungen des zu Wartungsarbeiten auf der Kabinendecke mitfahrenden Servicepersonals die Steuerung des Antriebs von Sicherheitsmitteln beeinflussbar ist, indem die Kabinendecke nur durch sensorisch überwachte Schachtöffnungen zugänglich ist, sodass beim Öffnen einer der die Schachtöffnungen verschließenden Schachttüren die Steuerung auf den Betriebszustand "Inspektionsfahrt" umstellbar ist, wodurch der Betrieb des Aufzugs durch Innen- und Außenkommandos gesperrt ist.

6. Aufzuganlage für Personen und/oder Lasten zur Verbindung mehrerer Erschließungsebenen (2) in einem Gebäude nach einem der vorangehenden Ansprüche,
***dadurch gekennzeichnet,***
**dass** der Seilzug (21) im Umfeld (23) des Kabinenbodens (16) mit dem Grundgerüst(12) verbunden ist, wobei das Umfeld (23) vom Kabinenboden (16) ausgehend das erste Drittel der vertikalen Erstreckung der Aufzugkabine (13) umfasst.

7. Aufzuganlage für Personen und/oder Lasten zur Verbindung mehrerer Erschließungsebenen (2) in einem Gebäude nach einem der vorangehenden Ansprüche,
***dadurch gekennzeichnet,***
**dass** mittels einer Zusatz-Türverriegelung ein Öffnen der Kabinentür (15) und der Schachttür (7) ausschließlich bei einer Aufwärtsfahrt (28), einer Bewegung der Aufzugkabine (13) in Richtung Schachtdecke (6), möglich ist.

8. Aufzuganlage für Personen und/oder Lasten zur Verbindung mehrerer Erschließungsebenen (2) in einem Gebäude nach einem der vorangehenden Ansprüche,
***dadurch gekennzeichnet,***
**dass** am Kabinenboden (16) zumindest eine Schürze (29) beweglich, insbesondere schwenk-, falt- und oder klappbar, angeordnet ist.

9. Aufzuganlage für Personen und/oder Lasten zur Verbindung mehrerer Erschließungsebenen (2) in einem Gebäude nach einem der vorangehenden Ansprüche,
***dadurch gekennzeichnet,***
**dass** am Kabinenboden (16) zumindest eine Schürze (29) beweglich, insbesondere schwenk-, falt- und oder klappbar, angeordnet ist, und diese vor dem Öffnen der Kabinentür (15) die Schürze (29) parallel zur Schachttür (7) positioniert ist.

10. Aufzuganlage für Personen und/oder Lasten zur Verbindung mehrerer Erschließungsebenen (2) in einem Gebäude nach einem der vorangehenden Ansprüche,
***dadurch gekennzeichnet,***
**dass** ein Schutzstreifen (30) feststehend am Kabinenboden (16) angeordnet ist und dieser Schutzstreifen (30) über die gesamte Breite der Schachtöffnung (8) erstreckt, aus einem festen Material ausgeführt ist und einen abgewinkelten Bereich (31) aufweist, der zu einer von der Schachtöffnung (8) abgewandten Seite des Schutzstreifens (30) orientiert ist.

11. Aufzuganlage für Personen und/oder Lasten zur Verbindung mehrerer Erschließungsebenen (2) in einem Gebäude nach einem der vorangehenden Ansprüche,
***dadurch gekennzeichnet,***
**dass** bei einer Abwärtsfahrt (27), einer Bewegung der Aufzugkabine in Richtung Schachtboden (5), während der Notentriegelung der Schachttür(7) der Schachtöffnung (8) der untersten Erschließungsebene (2) die Abwärtsfahrt (27) von einer Fangvorrichtung des Aufzuges (9) unterbrochen ist.

12. Aufzuganlage für Personen und/oder Lasten zur Verbindung mehrerer Erschließungsebenen (2) in einem Gebäude nach einem der vorangehenden Ansprüche,
***dadurch gekennzeichnet,***
**dass** bei einer Notentriegelung einer Schachttür (7) das Servicepersonal mittels einer optischen und oder akustischen Signalisierung an das Aufrichten und/oder Ausklappen des Aufsetzelements (22) erinnerbar ist.

## Claims

1. An elevator system for people and/or loads for connecting a plurality of circulation planes (2) in a building, comprising an elevator shaft (4) that comprises a shaft floor (5), a shaft ceiling (6), and a shaft opening that can be closed by means of a shaft door (7), and an elevator that is equipped with a drive (10), a controller, a main framework (12) and at least one elevator cab (13), the elevator cab (13) comprising cab walls (14), a cab door (15), a cab base (16) and a cab ceiling (17) and being arranged on the main framework (12),
**characterized in that**
the clear vertical extension of the elevator system (1) between the shaft floor (5) and the shaft ceiling (6) is less than and/or equal to the spacing between a raw ceiling (18) of the top circulation plane (2) and a raw floor (19) of the bottom circulation plane (2), and **in that** the main framework (12) comprises a cantilever (24) in the region of the cab ceiling (17), to the end region of which cantilever a connecting rod (25) is vertically connected by a first end, a bearing surface (26) for receiving the cab floor (16) being provided on a second, lower end of the connecting rod (25), such that the elevator cab (13) is fastened to said end of the connecting rod (25) so as to be suspended from the cantilever (24), whereas said cab rests upright on the main framework (12) on the side thereof, and **in that** the main framework is guided on and by means of travel rails (20) that are arranged vertically in the elevator shaft (4).

2. The elevator system for people and/or loads for connecting a plurality of circulation planes (2) in a building according to claim 1,
**characterized in that**
the travel rails (20) are arranged on just one side wall of the elevator shaft (4), such that the elevator cab (13) can be entered from up to three sides through shaft openings (8), and **in that** the main framework (12) is connected to the drive (10) by means of a cable (21) that is arranged on the travel rails (20) to the side of the elevator cab (13) and below the raw ceiling (18), such that the cab ceiling (17) is positioned at the same level as or above the drive (10) when the elevator cab (13) stops in the top circulation plane (2), as a result of which the clear vertical extension of the elevator system (1) between the shaft floor (5) and the shaft ceiling (6) can be designed so as to be less than or equal to the spacing between the raw ceiling (18) of the top circulation plane (2) and the raw floor (19) of the bottom circulation plane (2), and **in that** placement elements (22) are arranged both on the cab ceiling and in the region of the shaft floor, such that the elevator cab (13) cannot be moved either as far as the shaft ceiling or as far as the shaft floor when said placement elements (22) are in the functional position, such that a safety area for servicing personnel, as is required, is provided **in that** the controller (11) can be switched off for normal operation by means of the placement elements (22) being erected and/or folded out, and only an inspection ride remains possible.

3. The elevator system for people and/or loads for connecting a plurality of circulation planes (2) in a building according to either of the preceding claims,
**characterized in that**
placement elements can be folded out from a wall of the elevator shaft as supports, which elements, during normal operation, are stored outside the shaft floor that terminates the elevator shaft, as a result of which the space required between the shaft floor and the elevator cab is minimized.

4. The elevator system for people and/or loads for connecting a plurality of circulation planes (2) in a building according to any of the preceding claims,
**characterized in that**
the controller of the elevator can be switched off by means of an emergency off-button during maintenance work, such that, in the event of emergency unlocking of the shaft door of the bottom shaft opening, the servicing personnel can be reminded, by means of a visual and/or acoustic signal, to erect and/or fold out the placement elements. In this case, placement elements can be used for which the controller can be switched off for normal operation by means of the placement elements being erected and/or folded out.

5. The elevator system for people and/or loads for connecting a plurality of circulation planes (2) in a building according to any of the preceding claims,
**characterized in that**
in order to prevent injury to the servicing personnel travelling on the cab roof for the purpose of maintenance work, the controller of the drive can be influenced by safety means, **in that** the cab ceiling is accessible only through shaft openings that are monitored using sensors, such that the controller can be switched to the "inspection ride" operating mode when one of the shaft doors closing the shaft openings is opened, as a result of which operation of the elevator by means of internal and external commands is blocked.

6. The elevator system for people and/or loads for connecting a plurality of circulation planes (2) in a building according to any of the preceding claims,
**characterized in that**
the cable (21) is connected to the main framework (12) in the surroundings (23) of the cab floor (16), the surroundings (23) comprising the first third of the vertical extension of the elevator cab (13), proceeding from the cab floor (16).

7. The elevator system for people and/or loads for connecting a plurality of circulation planes (2) in a building according to any of the preceding claims,
**characterized in that**
an additional door locking mechanism makes it possible to open the cab door (15) and the shaft door (7) only during upward travel (28), i.e. a movement of the elevator cab (13) towards the shaft ceiling (6).

8. The elevator system for people and/or loads for connecting a plurality of circulation planes (2) in a building according to any of the preceding claims,
**characterized in that**
at least one apron (29) is movably, in particular pivotably, foldably and/or collapsibly, arranged on the cab floor (16).

9. The elevator system for people and/or loads for connecting a plurality of circulation planes (2) in a building according to any of the preceding claims,
**characterized in that**
at least one apron (29) is movably, in particular pivotably, foldably and/or collapsibly, arranged on the cab floor (16), and the apron (29) is positioned so as to be in parallel with the shaft door (7) before the cab door (15) is opened.

10. The elevator system for people and/or loads for connecting a plurality of circulation planes (2) in a building according to any of the preceding claims,
**characterized in that**
a protective strip (30) is arranged in a fixed manner on the cab floor (16), and said protective strip (30) extends over the entire width of the shaft opening (8), is made of a solid material, and comprises an angled region (31) that is oriented towards a side of the protective strip (30) that is remote from the shaft opening (8).

11. The elevator system for people and/or loads for connecting a plurality of circulation planes (2) in a building according to any of the preceding claims,
**characterized in that**,
in the event of downward travel (27), i.e. a movement of the elevator cab towards the shaft floor (5), the downward travel (27) is interrupted by a safety gear of the elevator (9) during emergency unlocking of the shaft door (7) of the shaft opening (8) of the bottom circulation plane (2).

12. The elevator system for people and/or loads for connecting a plurality of circulation planes (2) in a building according to any of the preceding claims,
**characterized in that**,
in the event of emergency unlocking of a shaft door (7), the servicing personnel can be reminded, by means of a visual and/or acoustic signal, to erect and/or fold out the placement element (22).

## Revendications

1. Installation d'ascenseur pour personnes et/ou charges, destinée à relier une pluralité de niveaux desservis (2) dans un bâtiment, dotée d'une cage d'ascenseur (4), ayant un fond (5), un plafond (6) et une ouverture pouvant être fermée au moyen d'une porte (7), et d'un ascenseur, qui est équipé d'un entraînement (10), d'une commande, d'une structure de base (12) et d'au moins une cabine d'ascenseur (13), la cabine d'ascenseur (13) comprenant des parois (14), une porte (15), un fond (16) et un plafond (17) et étant disposée sur la structure de base (12),
**caractérisée en ce que**
l'étendue verticale libre de l'installation d'ascenseur (1) entre le fond (5) de la cage et le plafond (6) de la cage est inférieure ou égale à la distance séparant un plafond brut (18) du plus haut niveau desservi (2) et un sol brut (19) du plus bas niveau desservi (2), et **en ce que** la structure de base (12) comporte un bras (24) en porte-à-faux dans la zone du plafond (17) de la cabine, bras à l'extrémité duquel une barre de traction (25) est fixée verticalement à une première extrémité, un support (26) destiné à recevoir le fond (16) de la cabine étant prévu à une deuxième extrémité inférieure de la barre de traction (25), de telle sorte que la cabine d'ascenseur (13) est fixée à cette extrémité de la barre de traction (25) en étant suspendue au bras (24) en porte-à-faux tandis qu'elle repose du côté de la structure de base, en se tenant, sur celle-ci, et de telle sorte que la structure de base (12) est guidée sur des rails de guidage (20) à l'aide de ces rails de guidage disposés verticalement dans la cage d'ascenseur (4).

2. Installation d'ascenseur pour personnes et/ou charges, destinée à relier une pluralité de niveaux desservis (2) dans un bâtiment selon la revendication 1,
**caractérisée en ce que**
les rails de guidage (20) sont disposés sur une seule paroi latérale de la cage d'ascenseur (4) de telle sorte qu'il est possible d'entrer dans la cabine d'ascenseur (13) par trois côtés maximum via des ouvertures (8) dans la cage, et **en ce que** la structure de base (12) est reliée à l'entraînement (10) par un câble de traction (21), qui est placé sur les rails de guidage (20) latéralement à la cabine d'ascenseur (13) et sous le plafond brut (18), de telle sorte que, lorsque la cabine d'ascenseur (13) s'arrête au plus haut niveau desservi (2), le plafond (17) de la cabine est positionné au même niveau ou plus haut que l'entraînement (10), et de telle sorte que l'étendue verticale libre de l'installation d'ascenseur (1) entre le fond (5) de la cage et le plafond (6) de la cage peut être réalisé de manière à être inférieure ou égale à la distance séparant le plafond brut (18) du plus haut niveau desservi (2) et le fond brut (19) du plus bas niveau desservi (2), et **en ce que** des éléments de retenue (22) sont disposés aussi bien sur le plafond de la cabine que dans la zone du fond de la cage, de telle sorte que la cabine d'ascenseur (13) ne peut se déplacer ni jusqu'au plafond de la cage ni jusqu'au fond de la cage, lorsque ces éléments de retenue (22) sont en position de fonctionnement, de façon à ménager en permanence un espace de protection pour le personnel de maintenance conformément aux prescriptions, du fait que la commande (11) destinée au fonctionnement en course normale peut être désactivée par relèvement et/ou déploiement de l'élément de retenue (22) et que seule une course d'inspection est encore possible.

3. Installation d'ascenseur pour personnes et/ou charges destinée à relier une pluralité de niveaux desservis (2) dans un bâtiment selon l'une des revendications précédentes,
**caractérisée en ce que**
des éléments de retenue servant de supports peuvent être déployés d'une paroi de la cage d'ascenseur, éléments qui sont maintenus pendant le fonctionnement normal de l'ascenseur à l'extérieur du fond fermant la cage d'ascenseur, ce qui permet de réduire au minimum le volume d'espace nécessaire entre le fond de la cage et la cabine d'ascenseur.

4. Installation d'ascenseur pour personnes et/ou charges destinée à relier une pluralité de niveaux desservis (2) dans un bâtiment selon l'une des revendications précédentes,
**caractérisée en ce que**
la commande de l'ascenseur peut être désactivée à l'aide d'un bouton d'arrêt d'urgence en cas de travaux de maintenance, de telle sorte qu'en cas de déverrouillage d'urgence de la porte de l'ouverture inférieure de la cage, le relèvement et/ou le déploiement peut être rappelé au personnel de maintenance par un signal visuel et/ou sonore. Pour cela, il est possible d'utiliser des éléments de retenue pour lesquels la commande est désactivée par le relèvement et/ou le déploiement des éléments de retenue pour le fonctionnement en course normale.

5. Installation d'ascenseur pour personnes et/ou charges destinée à relier une pluralité de niveaux desservis (2) dans un bâtiment selon l'une des revendications précédentes,
**caractérisée en ce que**
pour éviter toute blessure du personnel de maintenance se trouvant sur le plafond de la cabine pendant sa course en raison de travaux de maintenance, la commande de l'entraînement peut être influencée par des moyens de sécurité, du fait que le plafond de la cabine n'est accessible que par des ouvertures dans la cage, surveillées par des capteurs, de telle sorte que, lorsque l'on ouvre une des portes fermant les ouvertures de la cage, la commande peut passer en mode de fonctionnement « Course d'inspection », ce qui verrouille le fonctionnement de l'ascenseur à l'aide de commandes intérieures et extérieures.

6. Installation d'ascenseur pour personnes et/ou charges destinée à relier une pluralité de niveaux desservis (2) dans un bâtiment selon l'une des revendications précédentes,
**caractérisée en ce que**
le câble de traction (21) est relié à la structure de base (12) dans l'environnement (23) du fond (16) de la cabine, cet environnement (23) comprenant le premier tiers de l'extension verticale de la cabine d'ascenseur (13) à partir du fond (16) de la cabine.

7. Installation d'ascenseur pour personnes et/ou charges destinée à relier une pluralité de niveaux desservis (2) dans un bâtiment selon l'une des revendications précédentes,
**caractérisée en ce que**
un dispositif de verrouillage de porte supplémentaire rend possible l'ouverture de la porte (15) de la cabine et de la porte (7) de la cage exclusivement en cas de montée (28), de déplacement de la cabine d'ascenseur (13) en direction du plafond (6) de la cage.

8. Installation d'ascenseur pour personnes et/ou charges destinée à relier une pluralité de niveaux desservis (2) dans un bâtiment selon l'une des revendications précédentes,
**caractérisée en ce que**
au moins un tablier (29) est disposé de manière mobile sur le fond (16) de la cabine, en particulier de manière à pouvoir pivoter, plier et/ou se rabattre.

9. Installation d'ascenseur pour personnes et/ou charges destinée à relier une pluralité de niveaux desservis (2) dans un bâtiment selon l'une des revendications précédentes,
**caractérisée en ce que**
au moins un tablier (29) est disposé de manière mobile sur le fond (16) de la cabine, en particulier de manière à pouvoir pivoter, plier et/ou se rabattre, et ce tablier (29) est positionné parallèlement à la porte (7) de la cage avant l'ouverture de la porte (15) de la cabine.

10. Installation d'ascenseur pour personnes et/ou charges destinée à relier une pluralité de niveaux desservis (2) dans un bâtiment selon l'une des revendications précédentes,
**caractérisée en ce que**
une bande de protection (30) est disposée de manière fixe sur le fond de la cabine (16) et cette bande de protection (30) s'étend sur toute la largeur de l'ouverture (8) de la cage, est réalisée en une matière solide et comporte une zone coudée (31) orientée vers un côté, opposé à l'ouverture (8) de la cage, de la bande de protection (30).

11. Installation d'ascenseur pour personnes et/ou charges destinée à relier une pluralité de niveaux desservis (2) dans un bâtiment selon l'une des revendications précédentes, **caractérisée en ce que** en cas de descente (27), de déplacement de la cabine d'ascenseur en direction du fond (5) de la cage pendant le déverrouillage d'urgence de la porte (7) de l'ouverture (8) de la cage au plus bas niveau desservi (2), la descente (27) est interrompue par un dispositif d'arrêt de l'ascenseur (9).

12. Installation d'ascenseur pour personnes et/ou charges destinée à relier une pluralité de niveaux desservis (2) dans un bâtiment selon l'une des revendications précédentes,
**caractérisée en ce que**
en cas de déverrouillage d'urgence d'une porte (7) de la cage, le relèvement et/ou le déploiement de l'élément de retenue (22) peut être rappelé au personnel de maintenance par un signal visuel et/ou sonore.
